# DEMANDE DE BREVET EUROPEEN

(11) **EP 3 960 965 A1**
(43) Date de publication de la demande: **02.03.2022**
(21) Numéro de dépôt: 21193844.4
(22) Date de dépôt: 30.08.2021
(51) Int. Cl.: E04H 17/14

(54) **PANNEAU DE CLÔTURE**

(30) Priorité: 01.09.2020 FR 2008859
(71) Demandeur: Girardot Industrie, 69220 Belleville-en-Beaujolais (FR)
(72) Inventeur: CERIOLO, Marc, 38140 RIVES (FR); MONDIN, Eric, 38500 COUBLEVIE (FR)
(74) Mandataire: Cabinet Laurent & Charras

(57) **Abrégé**

Ce panneau (1) de clôture comprend :
- une lisse supérieure (2) et une lisse inférieure (3), comprennent chacune au moins une extrémité (9) ouverte et une fente longitudinale (11) qui débouche sur l'extrémité ouverte, lesdites lisses supérieure (2) et inférieure (3) étant agencées de sorte que leurs fentes longitudinales (11) sont en regard l'une de l'autre lorsque le panneau est monté,
- des barreaux (30), comprenant chacun deux extrémités (31, 32) assemblées auxdites lisses (2, 3),
- une plaque supérieure (20) et une plaque inférieure (21) comprenant des échancrures (24) espacées les unes des autres, lesdites échancrures (24) étant destinées à recevoir les barreaux au voisinage des extrémités (31, 32) de ces derniers, lesdites plaques supérieure (20) et inférieure (21) étant aptes à coulisser dans les lisses supérieure (2) et inférieure (3) respectivement une fois les barreaux (30) logés dans lesdites échancrures (24).

## Description

### DOMAINE DE L'INVENTION

La présente invention se rapporte à un panneau de clôture barreaudée, exempt de toute soudure. Elle vise également une clôture, et de manière générale un dispositif de fermeture ou d'occultation comprenant un ou plusieurs de ces panneaux, un kit d'assemblage d'un tel panneau, ainsi qu'un procédé d'assemblage d'un tel panneau.

### ARRIERE-PLAN TECHNOLOGIQUE

Un panneau de clôture barreaudé, traditionnellement réalisé en métal, comprend classiquement une lisse supérieure et une lisse inférieure auxquelles sont fixés plusieurs barreaux, généralement verticaux, espacés les uns par rapport aux autres.

Les panneaux de clôture sont assemblés les uns aux autres et fixés à chacune de leurs extrémités à des poteaux, formant ainsi une clôture barreaudée permettant de matérialiser une séparation entre deux parcelles ou de circonscrire un espace clos.

Les panneaux de clôture sont typiquement assemblés par soudure des barreaux avec les lisses. La réalisation des soudures est relativement longue et coûteuse, en plus de nécessiter un savoir-faire spécifique.

De plus, une fois les barreaux soudés avec les lisses, les panneaux présentent une forme définitive et ne peuvent plus être démontés ou réarrangés structurellement. En raison de leur encombrement et de leur difficulté à être manipulés par un opérateur, le chargement et le transport de tels panneaux soudés est fastidieux, et nécessite de recourir à des véhicules de transport et des moyens de chargement adaptés à ces contraintes.

Par ailleurs, un panneau de clôture, dont le barreaudage est soudé nécessite une fabrication rigoureuse assistée d'un gabarit pour permettre une bonne géométrie et le respect du pas entre chaque barreau.

Afin de pallier ces inconvénients, des industriels ont mis au point des panneaux sans soudure (non soudés), c'est-à-dire des panneaux dans lesquels les barreaux sont fixés aux lisses sans être soudés. Pour ce faire, il est connu d'utiliser des systèmes rapportés de fixation, adaptés pour venir se fixer aux poteaux et/ou aux lisses, afin de fixer sans soudure lesdits poteaux auxdites lisses.

A titre d'exemple, le document EP 2725171 décrit un panneau de clôture non soudé dans lequel les barreaux sont fixés aux lisses supérieure et inférieure au moyen d'une agrafe traversant des orifices débouchants ménagés au voisinage des extrémités supérieure et inférieure respectives desdits barreaux.

Le document WO 2017144812 décrit un système d'assemblage de barreaux, et plus spécifiquement un système d'assemblage de barreaux deux à deux, au moyen de pièces de liaison complémentaires.

Dans ces deux documents, les agrafes et les pièces de liaison complémentaires constituent des systèmes rapportés de fixation, c'est-à-dire des pièces supplémentaires qui ne font pas partie intégrante des lisses et des barreaux.

Ces systèmes rapportés de fixation constituent des pièces d'assemblage supplémentaires, qui augmentent le nombre de pièces constitutives du panneau, rendant ainsi la fabrication du panneau plus complexe et plus coûteuse.

### EXPOSE DE L'INVENTION

Un but de l'invention est de proposer un panneau de clôture sans soudure permettant de pallier les inconvénients mentionnés précédemment.

L'invention vise en particulier à fournir un tel panneau de clôture sans soudure, qui soit plus simple et moins coûteux à fabriquer que les panneaux de l'état de l'art.

Un autre but de l'invention est de fournir un tel panneau de clôture sans soudure dont le nombre de pièces constitutives est réduit par rapport aux panneaux de l'état de l'art.

A cette fin, l'invention propose un panneau de clôture sans soudure, comprenant :
- une lisse supérieure et une lisse inférieure, comprenant chacune au moins une extrémité ouverte et une fente longitudinale qui débouche sur l'extrémité ouverte, les lisses supérieure et inférieure étant agencées de sorte que leurs fentes longitudinales sont en regard l'une de l'autre lorsque le panneau est monté,
- une plaque supérieure et une plaque inférieure, comprenant des échancrures espacées les unes des autres, lesdites plaques étant aptes à coulisser dans les lisses supérieure et inférieure respectivement depuis ladite au moins une extrémité ouverte desdites lisses,
- des barreaux, dont la section transversale est adaptée pour permettre d'une part, le logement desdits barreaux au voisinage de leurs deux extrémités respectives au sein des échancrures ménagées dans les plaques supérieure et inférieure, et d'autre part, leur coulissement au sein des fentes longitudinales de chacune des deux lisses.

En d'autres termes, le panneau de l'invention permet un assemblage de ses différentes pièces constitutives sans recourir à la soudure, en particulier sans soudure des barreaux avec les lisses, en raison des moyens dont les différentes pièces sont pourvues, assurant un blocage desdits barreaux selon des positions appropriées et préalablement sélectionnées, résultant de la localisation des échancrures ménagées au sein des plaques.

Ce panneau constitue une alternative aux panneaux soudés, et permet avantageusement de se passer de gabarit et de diminuer les coûts de fabrication.

L'absence de soudure offre également l'avantage de pouvoir livrer les pièces constitutives du panneau sous la forme d'un kit à assembler. Ceci constitue un gain de temps pour la fabrication en usine, et engendre une réduction des coûts de fabrication du panneau. Le kit est par ailleurs moins encombrant que le panneau assemblé, ce qui en facilite le transport en plus de réduire les coûts de transport, et de manière générale, la logistique associée.

Les barreaux sont assemblés avec les plaques, et dans un premier mode de réalisation, sont typiquement simplement logés dans les échancrures ménagées au sein desdites plaques. Ces dernières coulissent dans les lisses faisant alors fonction de glissière, de sorte que les extrémités des barreaux viennent s'insérer dans les lisses. La présence d'une fente longitudinale courant sur toute ou partie de la longueur des lisses, et des échancrures ménagées dans les plaques recevant les barreaux, permet l'insertion des barreaux dans les lisses au fur et à mesure de la progression des plaques au sein des lisses, le déplacement des barreaux relativement aux lisses au fur et à mesure de leur positionnement sur les plaques, ainsi que le maintien des barreaux en position à intervalle régulier ou non. Les barreaux sont en effet bloqués selon leur dimension principale (en l'espèce perpendiculairement aux lisses) par la face desdites lisses opposée à la face munie de la fente longitudinale. Il n'y a donc plus besoin d'une quelconque soudure, ou de la mise en œuvre d'une quelconque pièce rapportée pour assurer la fixation des barreaux sur les lisses.

Selon une caractéristique avantageuse de l'invention, les barreaux sont munis au voisinage de leurs deux extrémités d'une découpe transversale partielle, destinée à permettre une solidarisation plus ferme des barreaux sur les plaques, et donc corollairement entre les lisses, résultant du coulissement des découpes au fond des échancrures.

Selon l'invention, le positionnement relatif des barreaux entre eux entre les lisses peut être régulier ou non, ledit positionnement résultant de la localisation à pas régulier (constant) ou non des échancrures ménagées au sein des plaques supérieure et inférieure.

Ainsi donc, la combinaison :
- de l'insertion des découpes transversales partielles des barreaux dans les découpes des plaques ; et
- de l'insertion des extrémités des barreaux dans l'espace interne des lisses,
permet d'assurer un verrouillage total des barreaux une fois ces derniers assemblés avec les plaques et une fois lesdites plaques insérées dans les lisses.

En effet, l'insertion des découpes transversales des barreaux dans les échancrures ménagées au sein des plaques interdit tout mouvement des barreaux dans une direction perpendiculaire au plan des plaques (et des lisses). En d'autres termes, si l'on considère que le panneau est positionné de manière classique sur le sol, les lisses et les plaques étant sensiblement horizontales et parallèles au sol, et les barreaux étant sensiblement verticaux et perpendiculaires au sol, aux plaques et aux lisses, alors la coopération entre les découpes et les échancrures rend impossible tout déplacement vertical des barreaux.

Par ailleurs, les parois de la lisse qui définissent la fente longitudinale enserrent au j eu près l'extrémité du barreau. Elles constituent ainsi une butée horizontale qui empêche le barreau de basculer ou de se déplacer dans un plan parallèle à la lisse (direction horizontale).

De préférence, la largeur des échancrures ménagées au sein des plaques est voisine au jeu près de l'une des dimensions de la section transversale de l'extrémité des barreaux. Ce faisant, ledit barreau vient frotter contre le bord interne de l'échancrure considérée lors de son assemblage avec la plaque. Une fois le barreau et la plaque assemblés, la coopération du bord interne de l'échancrure contre la périphérie de l'extrémité du barreau s'oppose au déplacement du barreau dans une direction parallèle au plan des plaques (direction horizontale).

L'espacement régulier des échancrures ménagées au sein des plaques permet de conserver un même espacement entre chacun des barreaux constitutifs du panneau. Cet espacement correspond au pas entre deux échancrures consécutives. L'utilisateur chargé d'assembler le panneau n'a donc pas besoin de réaliser des mesures, ni de s'assurer du respect de l'espacement mesuré durant le montage du panneau, ce qui simplifie grandement le montage et permet un gain de temps significatif. Ainsi, plus aucun gabarit s'avère nécessaire pour la réalisation du panneau de clôture.

Les lisses sont fermées sur le dessus (et donc également sur le dessous lorsque le panneau est en place), c'est-à-dire que la paroi des lisses qui se trouve en regard de la paroi définissant la fente longitudinale est pleine. Les extrémités des barreaux ne traversent donc pas cette paroi, et sont enfermées entre les lisses. Bien évidemment, il est toutefois possible de rajouter un élément de barreau au-dessus et au contact de la lisse supérieure, dans le prolongement d'un barreau sous-jacent, afin de donner par exemple l'apparence d'un panneau à barreaux traversant.

L'invention vise également les clôtures intégrant un tel panneau. Elle vise également un kit des différents éléments entrant dans la constitution de ce panneau. Elle concerne enfin un procédé de réalisation d'un tel panneau.

### DESCRIPTION DES FIGURES

D'autres avantages et caractéristiques de l'invention apparaîtront à la lecture de la description suivante, donnée à titre d'exemple illustratif et non limitatif, en référence aux figures annexées suivantes :
La figure 1 est une vue schématique en perspective éclatée illustrant le montage d'un panneau de clôture sans soudure conforme à l'invention ;
La figure 2 est une vue schématique en perspective éclatée illustrant un panneau partiellement assemblé ;
La figure 3 est une vue schématique en perspective éclatée illustrant le détail du montage d'un barreau sur les lisses ;
La figure 4 est une vue schématique rapprochée de la figure 3 ;
La figure 5 est une vue schématique en section d'une lisse dans laquelle est logée une extrémité d'un barreau ;
La figure 6 est une vue schématique en perspective d'un panneau assemblé conformément à l'invention ;
La figure 7 est une vue schématique en perspective d'une clôture comprenant un panneau conforme à l'invention monté entre deux poteaux verticaux ;
La figure 8 est une vue schématique en perspective d'une clôture comprenant deux panneaux conformes à l'invention délimités par trois piliers maçonnés.

### DESCRIPTION DETAILLEE DE L'INVENTION

L'invention concerne un panneau de clôture sans soudure dans lequel des barreaux sont fixés à des lisses sans système rapporté de fixation. Ce panneau de clôture est simple et rapide à assembler, et peut avantageusement se présenter sous la forme d'un kit dont le transport est simplifié par rapport à un panneau préassemblé.

Le montage d'un panneau de clôture sans soudure selon un mode de réalisation de l'invention est représenté sur les figures 1 à 5, et le panneau assemblé est représenté sur la figure 6.

Le panneau (1) comprend une lisse supérieure (2) et une lisse inférieure (3), parallèles entre elles. Les termes « supérieure » et « inférieure » s'entendent selon un positionnement classique du panneau, dans lequel ledit panneau est positionné à la verticale, de manière perpendiculaire au sol.

Les lisses supérieure (2) et inférieure (3) se présentent sous la forme de profilés, de préférence métalliques, de grande longueur L devant leur largeur 1 et leur hauteur h (figures 1 et 5).

Les lisses (2, 3) sont avantageusement identiques, et donc susceptibles d'être obtenues au moyen d'une même filière. Elles comprennent une première paroi (4), une seconde paroi (5) parallèle à la première paroi (4), et deux parois latérales (6, 7). Ces différentes parois délimitent un espace interne (8) destiné à recevoir une plaque ou tôle (20, 21), sur laquelle sont logés des barreaux (30).

Les lisses (2, 3) comprennent chacune deux extrémités (9) munies d'une ouverture (10). La seconde paroi (5) n'est pas fermée, et définit une fente longitudinale (11) qui débouche sur les extrémités (9), et s'étend parallèlement à la dimension principale L desdites lisses (2, 3). Les extrémités (9) et la fente longitudinale (11) forment ainsi un passage continu. La fente longitudinale est dans les faits, définie par deux surfaces (12) en regard l'une de l'autre.

Les lisses (2, 3) ont de préférence une section transversale carrée ou rectangulaire, dont les angles peuvent éventuellement être arrondis, comme l'illustrent tout particulièrement les figures 4 et 5.

Chacune des lisses (2, 3) est destinée à recevoir une plaque ou tôle (20, 21).

Les plaques ou tôles (20, 21) sont de préférence identiques. Elles présentent une grande longueur devant leur largeur et leur épaisseur. Il s'agit de préférence de plaques métalliques, telles que par exemple des tôles obtenues par laminage. Leur longueur est avantageusement identique à la longueur L des lisses (2, 3), ou inférieure à celle-ci.

Les plaques (20, 21) sont munies d'échancrures (24), dans le cas décrit régulièrement espacées les unes des autres selon un pas (25) déterminé. Par échancrure, on doit entendre une découpe ou encoche réalisée à partir de l'un des bords desdites plaques. Les échancrures (24) débouchent donc sur l'un des bords longitudinaux desdites plaques, et sont destinées à recevoir les barreaux (30) au voisinage des extrémités de ces derniers. Les échancrures peuvent présenter une forme carrée, rectangulaire, circulaire, elliptique ou autre. La forme et les dimensions des échancrures sont choisies en fonction de la section transversale des barreaux (30), par exemple de section transversale carré, de rectangulaire, circulaire ou elliptique, tant en forme qu'en dimensions. Les portions non découpées des plaques (20, 21), dites portions restantes (26), sont situées dans le prolongement des échancrures (24). Ces échancrures sont par exemple réalisées par découpe laser, ou par tout autre moyen de découpe connu dans le domaine considéré. Ainsi qu'on peut l'observer sur les figures, les échancrures (24) de chacune des deux plaques (20, 21) sont débouchantes du même côté pour chacune des plaques, ce, afin de permettre le logement effectif des barreaux (30) dans les deux plaques.

Les plaques (20, 21) sont aptes à coulisser au sein de l'espace interne (8) défini par les lisses supérieure (2) et inférieure (3) respectivement, ces dernières formant ainsi une glissière.

A cet effet, les plaques (20, 21) présentent une largeur inférieure à la largeur 1 des lisses (2, 3). En pratique, l'insertion des plaques (20, 21) dans les lisses (2, 3) peut être réalisé à la main par un utilisateur, ou par une machine adaptée à cet effet.

Le panneau (1) comprend également des barreaux (30).

Les barreaux (30) se présentent sous la forme de profilés, de préférence métalliques, de grande longueur devant leur largeur et leur épaisseur.

Les barreaux (30) sont de préférence tous identiques. Ils comprennent chacun deux extrémités (31, 32), avantageusement munies d'une première découpe transversale (33) et d'une seconde découpe transversale (34). Les découpes (33, 34) sont dites transversales, en ce qu'elles sont perpendiculaires à la longueur du barreau (30), et donc parallèles, lors du montage, au plan dans lequel les plaques (20, 21) s'inscrivent. La largeur de ces découpes (33, 34) correspond, au jeu près, à l'épaisseur desdites plaques (20, 21).

Comme déjà indiqué précédemment, les barreaux (30) sont destinés à être logés, au voisinage de leurs extrémités respectives au sein des échancrures (24) ménagées dans les plaques (20, 21). A cet effet, l'une au moins des dimensions de la section transversale des extrémités (31, 32) des barreaux égale au jeu près à la largeur des dites échancrures (24). L'objectif recherché est de recevoir lesdits barreaux (30), puis d'assurer un blocage de ceux-ci, éventuellement souple, dans la direction horizontale (dans l'exemple décrit), et de manière générale, selon la direction principale des lisses (2, 3).

Ce blocage peut être rendu plus ferme, de par la coopération des découpes transversales (33, 24) avec les échancrures (24) des plaques (20, 21), tel que cela a été représenté plus précisément sur les figures 4 et 5. Ainsi, les première et seconde découpes transversales (33, 34) viennent s'insérer de part et d'autre du fond notamment des échancrures (24) lorsque le barreau est en place au sein de ces dernières.

Le bord interne (27) des échancrures (24) vient se placer en regard, de préférence au contact, des barreaux (30), et au moins une partie des portions restantes (26) des plaques (20, 21) vient s'insérer dans les découpes transversales (33, 34).

Ce faisant, en référence à la figure 5, les barreaux (30) sont supportés et maintenus en position par les plaques (20, 21), d'une part, en raison des logements définis par les échancrures (24) et d'autre part, en raison de la coopération des découpes transversales (33, 34) avec la portion restante (26) des plaques (20, 21). Il n'est ainsi pas nécessaire de maintenir les barreaux (30) en position manuelle ou par une machine ou un gabarit lors du montage avant leur insertion dans les lisses (2, 3), ce qui facilite et accélère grandement le montage du panneau (1).

De plus, la coopération des découpes transversales (33, 34) avec les échancrures (24) empêche tout déplacement du barreau (30) dans une direction perpendiculaire au plan des plaques (20, 21), c'est-à-dire, dans l'exemple décrit, selon une direction verticale.

Une fois les barreaux (30) logés dans les échancrures (24) des plaques (20, 21), lesdites plaques sont amenées à simultanément coulisser dans les lisses (2, 3) afin d'insérer les extrémités (31, 32) des barreaux (30) dans l'espace interne (8) desdites lisses, comme l'illustre la figure 5.

Une fois l'ensemble des barreaux (30) logés dans les plaques (20, 21), et lesdites plaques totalement insérées dans les lisses (2, 3), on obtient le panneau (1) illustré sur la figure 6.

Les différentes pièces constitutives du panneau (1) telles que décrites précédemment, à savoir les lisses (2, 3), les plaques (20, 21), et les barreaux (30), peuvent se présenter sous la forme d'un kit destiné à être assemblé par un utilisateur pour obtenir le panneau.

Dans le cas des clôtures sous forme de kit selon l'état de l'art, la rigidité et le maintien de la structure ne sont obtenus que lors de l'assemblage final avec les poteaux de la clôture. Par opposition, le kit pour assembler le panneau selon l'invention, ainsi que le panneau luimême, ne requièrent aucun pré-montage sur les poteaux. Le panneau (1) est en effet autoporté, et apte à être assemblé sur des poteaux (41) pour former une clôture (40), cette dernière étant également un objet de l'invention et illustrée sur les figures 7 et 8.

En référence à la figure 7, la clôture (40) comprend des poteaux (41) entre lesquels s'étendent des panneaux (1) de clôture sans soudure tels que décrits précédemment.

Chacun des poteaux (41) comprend des logements (42), sur au moins une de ses faces, qui reçoivent une extrémité des panneaux (1), notamment une extrémité des lisses (2, 3).

En référence à la figure 8, on a illustré une telle clôture (40) montée sur des piliers (43) maçonnés.

L'invention concerne également un procédé d'assemblage d'un panneau de clôture sans soudure tel que décrit précédemment.

Les différents éléments constitutifs du panneau, à savoir les plaques (20, 21) et les barreaux (30) sont obtenus selon les techniques classiques de serrurerie et découpe, les lisses étant quant à elles réalisées par profilage. Ces éléments sont typiquement réalisés en acier, voire en acier galvanisé. Ils peuvent faire l'objet d'une opération de finition avant d'être assemblés. Une telle opération de finition est par un exemple un thermolaquage. Cette opération de traitement de surface, consiste, de manière connue, à appliquer une peinture poudre, par exemple du polyester, sur une pièce métallique, puis à cuire au four, typiquement entre 200 et 250 °C pendant une vingtaine de minutes la pièce métallique ainsi revêtue. Cette technologie permet d'allier une qualité optimale en termes d'esthétisme, de résistance chimique et mécanique et de maitrise des coûts.

En l'espèce, les différentes pièces constitutives du panneau de clôture peuvent être positionnées de manière relativement proche les unes des autres sur le convoyeur aérien les acheminant au niveau du lieu de projection de la poudre de polyester, puis au sein du four de cuisson, permettant d'augmenter significativement, et de l'ordre de 50 % la productivité de cette opération de finition par rapport à cette même opération sur un panneau fini et assemblé de l'art antérieur, en raison notamment, du pourcentage de jour conséquent, inhérent à la distance séparant chacun des barreaux sur un tel panneau fini.

S'agissant de l'assemblage proprement dit, on commence idéalement par insérer au sein de l'espace interne (8) des lisses (2, 3) l'extrémité libre des plaques (20, 21). Puis, on positionne les barreaux (30) dans les échancrures (24) desdites plaques (20, 21), par exemple au fur et à mesure de la progression par coulissement selon la flèche F (figure 2) des plaques au sein des espaces internes (8).

Dans le mode de réalisation avantageux de l'invention, non seulement on loge les barreaux (3) dans les échancrures (24), mais en outre, on s'assure de l'insertion effective des découpes (33, 34) au niveau de la portion restante (26) considérée, jusqu'à aboutir à la butée de ladite portion restante au fond desdites découpes (33, 34).

Les barreaux (30) sont ainsi positionnés relativement aux lisses (2, 3) au fur et à mesure que les plaques (20, 21) coulissent dans lesdites lisses (2, 3).

La séparation de deux échancrures (24) consécutives des plaques (20, 21) selon un pas défini permet d'obtenir des barreaux (30) régulièrement espacés les uns des autres une fois le panneau (1) assemblé.

Il est également envisageable d'assembler l'ensemble des barreaux (30) avec les plaques (20, 21), puis seulement de faire coulisser les plaques au sein des espaces internes (8) des lisses (2, 3).

Alternativement, et plus préférablement, on fait coulisser les plaques au sein des lisses (2, 3) au fur et à mesure de l'assemblage des barreaux (30) avec les plaques (20, 21). Le panneau (1) obtenu peut alors être fixé à des poteaux (41) de clôture pour former une clôture (40).

## Revendications

1. Panneau (1) de clôture comprenant :
- une lisse supérieure (2) et une lisse inférieure (3),
- des barreaux (30), comprenant chacun deux extrémités (31, 32) assemblées auxdites lisses (2, 3),
***caractérisé :***
- **en ce que** les lisses (2, 3) comprennent chacune au moins une extrémité (9) ouverte et une fente longitudinale (11) qui débouche sur l'extrémité ouverte, lesdites lisses supérieure (2) et inférieure (3) étant agencées de sorte que leurs fentes longitudinales (11) sont en regard l'une de l'autre lorsque le panneau est monté,
- **en ce qu'**il comprend en outre une plaque supérieure (20) et une plaque inférieure (21) comprenant des échancrures (24) espacées les unes des autres, lesdites échancrures (24) étant destinées à recevoir les barreaux (30) au voisinage des extrémités (31, 32) de ces derniers, lesdites plaques supérieure (20) et inférieure (21) étant aptes à coulisser dans les lisses supérieure (2) et inférieure (3) respectivement une fois les barreaux (30) logés dans lesdites échancrures (24).

2. Panneau (1) de clôture selon la revendication 1, ***caractérisé* en ce que** les échancrures (24) ménagées au sein des plaques (20, 21) sont séparées les unes des autres d'un pas constant.

3. Panneau (1) de clôture selon l'une des revendication 1 et 2, ***caractérisé* en ce que** les barreaux (30) sont munis au voisinage de leurs deux extrémités d'une découpe transversale partielle (33, 34), destinée à coopérer avec les échancrures (24).

4. Panneau (1) de clôture selon l'une quelconque des revendication 1 à 3, ***caractérisé* en ce que** la section transversale des barreaux est carrée, rectangulaire, circulaire ou elliptique, et **en ce que** les échancrures (24) présentent une forme correspondante, afin de permettre le logement desdits barreaux (30) en leur sein.

5. Clôture (40) comprenant au moins deux poteaux (41) et au moins un panneau fixé aux deux poteaux et qui s'étend entre les deux poteaux, ***caractérisé* en ce que** ledit panneau est un panneau (1) de clôture sans soudure selon l'une quelconque des revendications 1 à 4.

6. Kit pour la réalisation d'un panneau (1) de clôture selon l'une quelconque des revendications 1 à 4, ***caractérisé* en ce qu'**il comprend :
- au moins deux lisses (2, 3), comprenant chacune au moins une extrémité (9) ouverte et une fente longitudinale (11) qui débouche sur l'extrémité ouverte, les lisses supérieure (2) et inférieure (3) étant destinées à être agencées de sorte que leurs fentes longitudinales (11) sont en regard l'une de l'autre lorsque le panneau est monté,
- au moins deux plaques (20, 21), comprenant des échancrures (24) régulièrement ou non espacées les unes des autres,
- des barreaux (30) comprenant chacun deux extrémités (31, 32), lesdits barreaux étant destinés à être logés dans les échancrures (24).
et dans lequel les plaques (20, 21) sont aptes à coulisser dans les lisses (2, 3) pour insérer les extrémités (31, 32) des barreaux (30) assemblés auxdites plaques dans lesdites lisses (2, 3) et déplacer les barreaux relativement auxdites lisses.

7. Kit pour la réalisation d'un panneau (1) de clôture selon la revendication 6, ***caractérisé* en ce que** les barreaux (30) sont munis au voisinage de leurs deux extrémités d'une découpe transversale partielle (33, 34), destinée à coopérer avec les échancrures (24).

8. Procédé d'assemblage d'un panneau (1) de clôture selon l'une quelconque des revendications 1 à 4, ***caractérisé* en ce qu'**il comprend les étapes suivantes :
- fourniture
• d'au moins deux lisses (2, 3), comprenant chacune au moins une extrémité (9) ouverte et une fente longitudinale (11) qui débouche sur l'extrémité (9) ouverte,
• d'au moins deux plaques (20, 21), comprenant des échancrures (24) régulièrement espacées ou non les unes des autre,
• de barreaux (30) comprenant chacun deux extrémités (31, 32),
- assemblage des barreaux (30) avec les plaques (20, 21) par logement desdits barreaux (30) au voisinage de leurs extrémités au sein des échancrures (24) desdites plaques (20, 21),
- insertion et coulissement des plaques (20, 21) dans les lisses (2, 3) pour insérer les extrémités (31, 32) des barreaux (30) assemblés auxdites plaques dans lesdites lisses (2, 3) et déplacer les barreaux (30) relativement auxdites lisses (2, 3) jusqu'à une position déterminée.

9. Procédé d'assemblage d'un panneau (1) de clôture selon la revendication 8, ***caractérisé* en ce que** les barreaux (30) sont munis au voisinage de leurs deux extrémités d'une découpe transversale partielle (33, 34), destinée à coopérer avec les échancrures (24), l'étape d'assemblage des barreaux (30) avec les plaques (20, 21) comprenant en outre l'insertion desdites découpes transversales partielles (33, 34) au fond des échancrures (24).

10. Procédé d'assemblage d'un panneau (1) de clôture selon l'une des revendications 8 et 9, ***caractérisé* en ce que** préalablement à l'étape d'assemblage, les éléments constitutifs du panneau subissent une étape de finition, notamment de thermolaquage.
